# EUROPÄISCHE PATENTSCHRIFT

(11) **EP 0 906 634 B1**
(45) Veröffentlichungstag und Bekanntmachung des Hinweises auf die Patenterteilung: **05.01.2000**
(21) Anmeldenummer: 97931617.1
(22) Anmeldetag: 16.06.1997
(51) Int. Cl.: H01H 33/66

(54) **KONTAKTANORDNUNG FÜR VAKUUMSCHALTER**
CONTACT ARRANGEMENT FOR VACUUM SWITCH
AGENCEMENT DE CONTACT POUR INTERRUPTEUR A VIDE

(30) Priorität: 21.06.1996 DE 19624920
(43) Veröffentlichungstag der Anmeldung: 07.04.1999
(73) Patentinhaber: SIEMENS AKTIENGESELLSCHAFT, 80333 München (DE)
(72) Erfinder: HAAS, Wilfried, D-91058 Erlangen (DE)
(86) Internationale Anmeldenummer: DE9701221
(87) Internationale Veröffentlichungsnummer: WO9750105

(56) Entgegenhaltungen:
- US-A- 4 324 960
- US-A- 5 103 069
- Patent Abstracts of Japan, Band 14, Nr 483(E-993); & JP,A,02201836 (MEIDENSHA CORP), 1990-08-10

## Beschreibung

Die Erfindung bezieht sich auf eine Kontaktanordnung für Vakuumschalter, bestehend aus zwei einander gegenüberliegenden Schaltstücken mit kreisförmiger Grundfläche von vorgegebenem Radius und zentraler kreisförmiger Eindrehung, wobei jedes Schaltstück drei bis sechs von einem Zentrum ausgehende, nach außen verlaufende Schlitze aufweist, so daß ein Spiralkontakt gebildet ist, wobei die Konturen der Schlitze einen variablen Radius aufweisen, und wobei der Fußpunkt des Radius der Schlitzkonturen mit dem Mittelpunkt des Kontaktstückes mit vorgegebenem Radius zusammenfällt. Eine derartige Kontaktanordnung ist aus US-A-4 999 463 bekannt. Vakuumschalter haben sich in letzter Zeit zunehmend durchgesetzt. Neben dem Mittelspannungsbereich werden auch Anwendungen im Hochspannungs- bzw. Niederspannungsbereich vorgeschlagen. Bei letzterem sind die Kontaktanordnungen in den Vakuumschaltröhren hauptsächlich so konzipiert, daß ein radiales Magnetfeld zur Beeinflussung des Lichtbogens entsteht.

Der bei Kurzschlußabschaltungen in Vakuumschaltröhren mit Radialmagnetfeldkontakten entstehende kontrahierte Metalldampflichtbogen soll sich möglichst rasch von seinem Entstehungsort im Zentralbereich der Kontakte wegbewegen. Dadurch werden lokale thermische Überlastungen der Kontaktoberflächen vermieden. Auch im weiteren zeitlichen Verlauf der Abschaltung soll eine große Wärmebeanspruchung durch ein rasches kontinuierliches Bogenlaufen in den Randzonen der Schaltstücke verhindert werden. Zudem soll die nach außen gerichtete Plasmaströmung aus dem Lichtbogen möglichst klein sein, um die Schirmbelastung niedrig zu halten.

Bei Spiralkontakten erreicht man ein solches Lichtbogenverhalten beispielsweise durch das Anbringen von Schlitzen in den Schaltstücken. Durch die Gestaltung dieser Schlitze kann in den Kontakten eine solche Richtung des Stromflusses erzwungen werden, daß das dadurch verursachte Magnetfeld bzw. die damit verknüpfte Lorentzkraft den Lichtbogen in seinem Bewegungs- und Plasma-Abströmverhalten entsprechend beeinflußt.

Bei bekannten Spiralkontakten, die in kommerziellen Vakuumschaltröhren eingesetzt werden, treten entweder beim Loslaufen des Lichtbogens oder beim nachfolgenden Umlaufen in den Kontaktrandzonen aber auch beim Übergang zwischen beiden Bewegungsphasen Schwierigkeiten auf. Außerdem kann das Kommutieren des Lichtbogens über die Schlitze hinweg erschwert sein, wenn der Betrag der antreibenden Magnetkraft zwar groß ist, aber die den Lichtbogen bewegende Azimutalkomponente zu klein und die die Plasmaströmung auf den Schirm antreibende Radialkomponente zu groß ist. Bei diesen Beispielen verlaufen die Schlitze entweder geradlinig, oder ihre Kontur zeichnet sich durch einen konstanten Krümmungsradius aus.

Im US-Patent 4 999 463 wird eine Schlitzkontur mathematisch beschrieben, welche einen variablen Radius besitzt, dessen Fußpunkt nicht mit dem Schaltstückmittelpunkt zusammenfällt. Dadurch kann der Schlitz bis an die Eindrehung der Kontakte heranreichen, und so ein Verharren des Lichtbogens beim Loslaufen vermieden werden. In diesem Fall scheint aber die Radial- und Azimutalkomponenten der auf den Lichtbogen wirkenden Lorentzkraft am äußeren Ende des Spiralflügels so groß bzw. so klein zu sein, daß zum einen dessen Kommutierung erschwert ist, zum anderen die thermische Schirmbelastung zu groß wird. Außerdem wird durch den kleinen Schnittwinkel zwischen Schlitzkontur und Umfang der Eindrehung das Loslaufen des Lichtbogens erschwert.

Aufgabe der Erfindung ist es demgegenüber, die Spiralkontakte in ihrem Wirkungsgrad weiter zu verbessern.

Die Aufgabe ist bei der eingangs genannten Kontaktanordnung erfindungsgemäß dadurch gelöst, daß die Schlitze im Bogenmaß eine Länge zwischen 5/12π and 2/3 π haben und der vom Schlitz mit dem umfang der Eindrehung gebildete Winkel φ>$\frac{\text{π}}{\text{3}}$ ist. Vorzugsweise enden die Schlitze an der in der Mitte des Schaltstückes liegenden Eindrehung mit vorgegebenem Radius (R_{I}) oder überschneiden diese geringfügig, wobei R_{I} ≈ 0,25 - 0,33 R_{K} ist. Insbesondere können die Schlitze vor der Eindrehung in einer kreisförmigen Bohrung enden.

Mit der Erfindung sind Schaltstücke mit drei bis sechs, vorzugsweise mit vier Schlitzen, so gestaltet, daß die auf den Lichtbogen wirkende Magnetkraft sowohl in den zentralen als auch in den peripheren Kontaktbereichen ein optimales Verhalten aufweist. Damit ist gegenüber dem Stand der Technik eine beachtliche Verbesserung bewirkt.

Weitere Einzelheiten und Vorteile der Erfindung ergeben sich aus der nachfolgenden Figurenbeschreibung von Ausführungsbeispielen anhand der Zeichnung. Es zeigen
- FIG 1: die Draufsicht auf einen neuen Spiralkontakt als Teil der erfindungsgemäßen Kontaktanordnung,
- FIG 2: einen Schnitt durch FIG 1 längs der Linie II-II,
- FIG 3: verschiedene Varianten der Schlitzkonturführung,
- FIG 4: einen Spiralkontakt mit vier Schlitzen, die vor der Eindrehung in Kreisbohrungen enden, und
- FIG 5: einen solchen Spiralkontakt mit sechs Schlitzen.

Die Figuren werden teilweise gemeinsam beschrieben. Gleiche und gleich wirkende Teile haben in den Figuren gleiche Bezugszeichen.

In FIG 1 und FIG 2 bedeuten 1 ein Schaltstück, das Teil einer Kontaktanordnung für einen Vakuumschalter ist und dazu in einer zugehörigen Schaltröhre angeordnet wird. Das Schaltstück 1 ist kreissymmetrisch ausgebildet und hat im Zentrum eine Eindrehung 2. Von der Eindrehung 2 ausgehend sind in FIG 1 vier Schlitze 3 bis 6 ersichtlich, die jeweils spiralförmig verlaufen und das Schaltstück zu einem Spiralkontakt definieren.

Werden zwei solcher Spiralkontakte einander gegenüber gestellt, entsteht durch den Stromfluß ein radiales Magnetfeld, das einen kontrahierten Lichtbogen in eine azimutale, durch die Geometrie des Spiralkontaktes vorgegebene Bewegung versetzt.

Statt vier Schlitze können ebenso gut sechs Schlitze vorhanden sein. Für die Praxis kann es sich empfehlen wie in FIG 4 und 5 dargestellt, daß die Schlitze 3 bis 6 bzw. 3 bis 8 vor der zentralen Eindrehung 2 in kreisförmigen Bohrungen 13 bis 16 bzw. 13 bis 18 enden.

Wesentlich ist die geometrische Ausbildung der Schlitze 3 bis 6 bzw. 3 bis 8. Bezüglich eines Polarkoordinatensystems, dessen Ursprung mit dem Kontaktmittelpunkt zusammenfällt, weisen solche Schlitze einen variablen Radius r(ϕ) auf, dessen Mittelpunkt mit dem Kontaktmittelpunkt zusammenfällt. Die Schlitze 3 bis 8 enden an der in der Mitte der Schaltstücke liegende sog. Eindrehung mit dem Radius R_{I} oder überschneiden diese geringfügig. Mit R_{K} als Kontaktradius gilt${\text{R}}_{\text{I}} \text{≤} \text{r} \text{(ϕ) ≤} {\text{R}}_{\text{K}} {\text{und R}}_{\text{I}} {\text{= 0,25 ... 0,33 * R}}_{\text{K}}$

Die im Bogenmaß angegebene Länge der Schlitze liegt typischerweise bei$\text{Ψ =} \frac{\text{5}}{\text{12}} \text{···} \frac{\text{2}}{\text{3}} \text{π}$

Die Breite b der Schlitze beträgt etwa 4-10 % des Kontaktdurchmessers D = 2*R_{K}, d. h.$\text{b} \text{= 0.04...0.1∗} \text{D}$

Ein rasches Loslaufen und Kommutieren des Lichtbogens wird durch Schlitzkonturen erreicht, die die Eindrehung unter einem möglichst großen Winkel$\text{φ >} \frac{\text{π}}{\text{3}}$ schneiden und den Umfang des Kontaktes unter einem möglichst kleinen Winkel$\text{θ <} \frac{\text{π}}{\text{6}} \text{.}$

Magnetfelder, die die Lichtbogenbewegung in ihrer Gesamtphase günstig beeinflussen, werden beispielsweise durch solche Schlitzkonturen erreicht, die in fünf Fällen analytisch beschrieben werden:
1. Fall
2. Fall
3. Fall
4. Fall
5. Fall

Für eine Feinabstimmung der Kontur der Schlitze 3 bis 8 hinsichtlich des Magnetfeldes oder auch aus fertigungstechnischen Gründen können die Formfaktoren a und f innerhalb bestimmter Grenzen variiert werden. Dabei hat eine Verkleinerung des Parameters a selbst um den Faktor 100 in allen Fällen nur einen sehr geringen Einfluß auf die Schlitzkontur.

Dagegen ist die Vergrößerung in den ersten beiden Fällen auf 100 bzw. 50 %, in den restlichen Fällen auf 75 % beschränkt, wenn die Kontaktschitzung in der Praxis realisierbar sein soll.

Im Rahmen einer sinnvollen Auslegung der Kontakte ist die Änderung des Parameters f nach oben und unten auf den Faktor 2 beschränkt.

FIG 3 zeigt die sich in den angegebenen fünf Fällen ergebenden Schlitzkonturen zusammen mit den Grenzen, innerhalb der sie sich bei den angegebenen Variationen von a und f ändern können. Ganz entsprechend sind auch andere mathematische Beschreibungen der hier angegebenen Schlitzkonturen oder solcher, die nur geringfügig davon abweichen möglich. Dies ist z. B. durch Reihenentwicklungen oder Linearkombinationen der hier angegebenen Beziehungen, aber auch Verknüpfung der bei den Fällen 1 bis 5 in eckiger Klammer stehenden Ausdrücke gemäß möglich. Gemeinsames Merkmal sind dabei die Eigenschaften nach 6.1 - 6.5 und die Tatsache, daß der Fußpunkt des Radius der Schlitzkontur mit dem Kontaktmittelpunkt zusammenfällt.

Da beim Fräsen der Kontaktschlitze 3 bis 8 in der Nähe der Eindrehung, wegen des hier vorkommenden kleinen Krümmungsradius, aus maschinentechnischen Gründen Schwierigkeiten auftreten können, kann gemäß FIG 4 der Schlitz in diesem Bereich durch eine Bohrung 13 bis 18 mit dem Durchmesser d ersetzt werden. Die Bohrungen 13 bis 18 sollten die Eindrehung entweder berühren oder geringfügig überlappen. Der Durchmesser ist sinnvollerweise nach oben gemäß$\text{d} \text{≤ 3∗} \text{b} \text{.}$ begrenzt.

Die Entfernung e des Mittelpunktes dieser Bohrung von der Schlitzkontur liegt im Bereich$\text{0 ≤} \text{e} \text{≤} \frac{\text{d} \text{-} \text{b}}{\text{2}} \text{.}$

Anlage 5 zeigt ein Beispiel für Bohrungen, deren Mittelpunkte nicht auf der Schlitzkontur liegen.

Es ist möglich, die in FIG. 4 aufgeführten scharfen Kanten bei den Übergängen Flügel-Schlitz oder Bohrung-Schlitz ebenso wie Flügelspitzen durch Rundungen mit einem Krümmungsradius${\text{R}}_{\text{S}} \text{= 0.25···1.0∗} \text{b}$ zu ersetzen, wenn die Wiederzündungswahrscheinlichkeit reduziert werden muß.

## Patentansprüche

1. Kontaktanordnung für Vakuumschalter, bestehend aus zwei einander gegenüberliegenden Schaltstücken mit kreisförmiger Grundfläche von vorgegebenem Radius (R_{K}) und zentraler kreisförmiger Eindrehung (2), wobei jedes Schaltstück (1) drei bis sechs von einem Zentrum ausgehende nach außen verlaufende Schlitze (3-8) aufweist, so daß ein Spiralkontakt gebildet ist, wobei die Konturen der Schlitze (3-8) einen variablen Radius (r(ϕ)) aufweisen, und wobei der Fußpunkt des Radius (r(ϕ)) der Schlitzkonturen mit dem Mittelpunkt (10) des Schaltstückes (1) mit vorgegebenem Radius (R_{K}) zusammenfällt, **dadurch gekennzeichnet**, daß die Schlitze (3-8) im Bogenmaß eine Länge zwischen 5/12π und 2/3 π haben und der vom einzelnen Schlitz (3-8) mit dem Umfang der Eindrehung (2) gebildete Winkel φ > $\frac{\text{π}}{\text{3}}$ ist.

2. Kontaktanordnung nach Anspruch 1, **dadurch gekennzeichnet**, daß die Schlitze (3-8) an der Eindrehung (2) mit vorgegebenem Radius (R_{I}) enden oder diese geringfügig überschneiden, wobei R_{I} ≈ 0,25 ... 0,33 · R_{K} ist.

3. Kontaktanordnung nach Anspruch 2, **dadurch gekennzeichnet**, daß die Schlitze (3-8) vor der Eindrehung (2) in kreisförmigen Bohrungen (13-18) enden.

4. Kontaktanordnung nach Anspruch 1, **dadurch gekennzeichnet**, daß für den Radius (r(ϕ)) der Schlitzkonturen gilt:${\text{R}}_{\text{I}} {\text{≤ r(ϕ) ≤ R}}_{\text{K.}}$

5. Kontaktanordnung nach Anspruch 4, **dadurch** **gekennzeichnet**, daß die Schlitzkontur durch folgende Beziehung beschrieben wird: *mit* 0,01 < *a*₁ < 2 *und* 0,15 < *f*₁ < 0,6

6. Kontaktanordnung nach Anspruch 5, **dadurch gekennzeichnet**, daß *a*₁ = 1 *und f*₁ *=* 0.30 ist.

7. Kontaktanordnung nach Anspruch 4, **dadurch gekennzeichnet**, daß die Schlitzkontur durch folgende Beziehung beschrieben wird: *mit* 0,01 < *a*₂ < 1,5 *und* 0,25 < *f*₂ < 1

8. Kontaktanordnung nach Anspruch 7, **dadurch gekennzeichnet**, daß *a*₂ *=* 1 *f*₂ *=* 0.50 ist.

9. Kontaktanordnung nach Anspruch 4, **dadurch gekennzeichnet**, daß die Schlitzkontur durch folgende Beziehung beschrieben wird: *mit* 0.01 < *a*₃ < 1.75 *und* 0.19 < *f*₃ < 0.76

10. Kontaktanordnung nach Anspruch 9, **dadurch gekennzeichnet**, daß *a*₃ = 1 *und f*₃ = 0.38 ist.

11. Kontaktanordnung nach Anspruch 4, **dadurch gekennzeichnet**, daß die Schlitzkontur durch folgende Beziehung beschrieben wird: *mit* 0.01 < *a*₄ < 0.88 *und* 0.37 < *f*₄ < 1.5

12. Kontaktanordnung nach Anspruch 11, **dadurch gekennzeichnet**, daß *a*₄ = 0.5 und *f*₄ *=* 0.75 ist.

13. Kontaktanordnung nach Anspruch 3, **dadurch gekennzeichnet**, daß die Schlitzkontur durch folgende Beziehung beschrieben wird: *mit* 0.34 < *f*₅ < 1.35

14. Kontaktanordnung nach Anspruch 4, **dadurch gekennzeichnet**, daß *f*₅ = 0.67 ist.

15. Kontaktanordnung nach einem der Ansprüche 5 bis 9, **gekennzeichnet** durch Linearkombinationen und/oder Reihenentwicklungen der angegebenen Beziehungen.

16. Kontaktanordnung nach Anspruch 10, **dadurch gekennzeichnet**, daß die Schlitzkontur durch folgende Beziehung beschrieben wird:

17. Kontaktanordnung nach einem der vorhergehenden Ansprüche, **dadurch gekennzeichnet**, daß die Breite (b) der Schlitze (3-8) kleiner als 1/10 des Durchmessers (D) ist.

18. Kontaktanordnung nach Anspruch 17, **dadurch gekennzeichnet**, daß für die Breite (b) der Schlitze (3-8) gilt:$\text{0,04 D ≤ b ≤ 0,1 D.}$

## Claims

1. Contact arrangement for vacuum switches, comprising two opposing contact pieces having a circular base surface of predetermined radius (R_{K}) and a central circular recess (2), wherein each contact piece (1) has three to six slots (3-8) starting from a centre and extending outwards so that a spiral contact is formed, wherein the contours of the slots (3-8) have a variable radius (r(ϕ)), and wherein the foot of the radius (r(ϕ)) of the slot contours coincides with the centre point (10) of the contact piece (1) having the predetermined radius (R_{K}), characterised in that the slots (3-8) have in radian measure a length of between 5/12 π and 2/3 π and the angle formed by the individual slot (3-8) with the circumference of the recess (2) is φ > $\frac{\text{π}}{\text{3}}$.

2. Contact arrangement according to claim 1, characterised in that the slots (3-8) end at the recess (2) having the predetermined radius (R_{I}) or slightly overlap the latter, with R_{I} ≈ 0.25 ... 0.33 ^{.} R_{K}.

3. Contact arrangement according to claim 2, characterised in that the slots (3-8) end in front of the recess (2) in circular bores (13-18).

4. Contact arrangement according to claim 1, characterised in that for the radius (r(ϕ)) of the slot contours, the following applies:${\text{R}}_{\text{I}} {\text{≤ r(ϕ) ≤ R}}_{\text{K}} \text{.}$

5. Contact arrangement according to claim 4, characterised in that the slot contour is described by the following relation: with 0.01 < *a*₁ < 2 and 0.15 < *f*₁ < 0.6

6. Contact arrangement according to claim 5, characterised in that *a*₁ = 1 and *f*₁ = 0.30

7. Contact arrangement according to claim 4, characterised in that the slot contour is described by the following relation: with 0.01 < *a*₂ < 1.5 and 0.25 < *f*₂ < 1

8. Contact arrangement according to claim 7, characterised in that *a*₂ = 1 *f*₂ = 0.50

9. Contact arrangement according to claim 4, characterised in that the slot contour is described by the following relation: with 0.01 < *a*₃ < 1.75 and 0.19 < f₃ < 0.76

10. Contact arrangement according to claim 9, characterised in that *a*₃ = 1 and *f*₃ = 0.38

11. Contact arrangement according to claim 4, characterised in that the slot contour is described by the following relation: with 0.01 < *a*₄ < 0.88 and 0.37 < *f*₄ < 1.5

12. Contact arrangement according to claim 11, characterised in that *a*₄ = 0.5 and *f*₄ = 0.75

13. Contact arrangement according to claim 3, characterised in that the slot contour is described by the following relation: with 0.34 < *f*₅ < 1.35

14. Contact arrangement according to claim 4, characterised in that *f*₅ = 0.67

15. Contact arrangement according to one of claims 5 to 9, characterised by linear combinations and/or series expansions of the given relations.

16. Contact arrangements according to claim 10, characterised in that the slot contour is described by the following relation:

17. Contact arrangement according to one of the preceding claims, characterised in that the width (b) of the slots (3-8) is less than 1/10 of the diameter (D).

18. Contact arrangement according to claim 17, characterised in that for the width (b) of the slots (3-8), the following applies:$\text{0.04 D ≤ b ≤ 0.1 D.}$

## Revendications

1. Agencement de contact pour interrupteur à vide, constitué de deux pièces de commutation en regard l'une de l'autre et présentant une surface de base de forme circulaire d'un rayon (R_{K}) prescrit et un creux (2) central tourné dans la masse, de forme circulaire, chaque pièce de commutation (1) présentant trois à six fentes (3-8) qui s'étendent vers l'extérieur en étant issues d'un centre, de façon à ce que soit formé un contact en spirale, les contours des fentes (3-8) présentant un rayon (r(ϕ)) variable, et le point origine du rayon (r(ϕ)) des contours de fente coïncidant avec le centre (10) de la pièce de commutation (1) de rayon (R_{K}) prescrit, **caractérisé** en ce que les fentes (3-8) présentent en mesure d'arc une longueur entre 5/12 π et 2/3 π, et l'angle (φ) formé par la fente (3-8) individuelle avec la périphérie du creux (2) tourné dans la masse est tel que φ > $\frac{\text{π}}{\text{3}}$.

2. Agencement de contact selon la revendication 1, **caractérisé** en ce que les fentes (3-8) se terminent au niveau du creux (2) tourné dans la masse de rayon (R_{I}) prescrit, ou chevauchent très légèrement celui-ci, R_{I} étant tel que R_{I} ≈ 0,25 ... 0,33 · R_{K}.

3. Agencement de contact selon la revendication 2, **caractérisé** en ce que les fentes (3-8) se terminent avant le creux (2) tourné dans la masse, dans des alésages (13-18) de forme circulaire.

4. Agencement de contact selon la revendication 1, **caractérisé** en ce que le rayon (r(ϕ)) des contours de fente satisfait à la relation suivante:${\text{R}}_{\text{I}} {\text{≤ r(ϕ) ≤ R}}_{\text{K}} \text{.}$

5. Agencement de contact selon la revendication 4, **caractérisé** en ce que le contour de fente est décrit par la relation suivante : avec 0,01<a₁<2 et 0,15<f₁<0,6.

6. Agencement de contact selon la revendication 5, **caractérisé** en ce que a₁ = 1 et f₁ = 0.30.

7. Agencement de contact selon la revendication 4, **caractérisé** en ce que le contour de fente est décrit par la relation suivante : avec 0,01<a₂<1,5 et 0,25<f₂<1.

8. Agencement de contact selon la revendication 7, **caractérisé** en ce que a₂ = 1 et f₂ = 0.50.

9. Agencement de contact selon la revendication 4, **caractérisé** en ce que le contour de fente est décrit par la relation suivante : avec 0,01<a₃<1.75 et 0.19<f₃<0.76.

10. Agencement de contact selon la revendication 9, **caractérisé** en ce que a₃ = 1 et f₃ = 0.38.

11. Agencement de contact selon la revendication 4, **caractérisé** en ce que le contour de fente est décrit par la relation suivante : avec 0,01<a₄<0.88 et 0.37<f₄<1.5.

12. Agencement de contact selon la revendication 11, **caractérisé** en ce que a₄ = 0.5 et f₄ = 0.75.

13. Agencement de contact selon la revendication 3, **caractérisé** en ce que le contour de fente est décrit par la relation suivante : avec 0.34<f₅<1.35.

14. Agencement de contact selon la revendication 13, **caractérisé** en ce que f₅ = 0.67.

15. Agencement de contact selon l'une des revendications 5 à 9, **caractérisé** par des combinaisons linéaires et/ou des développements en série des relations indiquées.

16. Agencement de contact selon la revendication 10, **caractérisé** en ce que le contour de fente est décrit par la relation suivante : et 0.01<aᵢ<1 ainsi que 0.2<f<0.75.

17. Agencement de contact selon l'une des revendications précédentes, **caractérisé** en ce que la largeur (b) des fentes (3-8) est inférieure à 1/10 du diamètre (D).

18. Agencement de contact selon la revendication 17, **caractérisé** en ce que la largeur (b) des fentes (3-8) satisfait à la relation suivante :$\text{0,04 D ≤ b ≤ 0,1D.}$
